# FASCICULE DE BREVET EUROPEEN

(11) **EP 0 123 655 B1**
(45) Date de publication et mention de la délivrance du brevet: **19.11.1987**
(21) Numéro de dépôt: 84830030.7
(22) Date de dépôt: 10.02.1984
(51) Int. Cl.: B65B 9/15, B65C 7/00

(54) **Appareillage automatique apte à conditionner en paquet des conteneurs de fruits et légumes au moyen d'un enveloppement de filet pourvu de bandes de support et d'étiquettes**
Automatischer Apparat zum Verpacken von Obst- und Gemüsebehältern mittels einer Netzumwicklung versehen mit Stützbändern und Etiketten
Automatic apparatus for packaging fruit and vegetables containers by means of a net like wrapping presenting supporting tapes and labels

(30) Priorité: 25.03.1983 IT 337883
(43) Date de publication de la demande: 31.10.1984
(73) Titulaire: SORMA S.r.l., I-47023 Pievesestina di Cesena (Forli) (IT)
(72) Inventeur: Pieri, Vincenzo, I-47023 Cesena (Fo) (IT)
(74) Mandataire: Pederzini, Paolo

## Description

Dans le domaine du conditionnement en paquet de conteneurs de fruits et légumes au moyen d'un enveloppement de filet on utilise normalement un élément tubulaire de section circulaire sur lequel est rapporté un filet destiné à envelopper les conteneurs, ce filet étant groupé en spires étroites le long de la surface extérieure de l'élément tubulaire dénommé «tube porte-filet».

Après fermeture préalable de l'extrémité avant du filet enveloppant ledit tube, de manière à former ainsi un long boyau de filet, les différents conteneurs de fruits et légumes sont transférés à la main à l'intérieur du tube jusqu'à quand ceux-ci sortant de l'autre extrémité, fermée par le boyau de filet, sont complètement enveloppés par le filet, à l'exception de leur partie arrière. C'est ensuite l'opérateur qui s'occupe de saisir le bout de filet en amont de chaque conteneur, c'est-à-dire la partie reliée au tube porte-filet, et de placer ce bout en correspondance de la tête, d'un groupe mécanique de fermeture, au moyen d'agrafes, et de coupe dudit bout. De cette façon le premier conteneur est enveloppé en paquet par le filet et la partie restante de filet, immédiatement en amont du conteneur empaqueté, est fermée de nouveau à son extrémité avant et prête à recevoir un deuxième conteneur.

Evidemment ce système a besoin d'importante main-d'œuvre et il en résulte un débit assez lent, la production horaire de conteneurs enveloppés de filet en paquet étant de ce fait faible. Une autre solution, partiellement automatisée, comporte un châssis sur lequel est disposé un tube porte-filet présentant un canal de passage des conteneurs à l'intérieur du tube, le long duquel un élément longitudinal pourvu d'une pluralité de saillies peut se déplacer, à l'intérieur d'une glissière, alternativement dans un sens et dans l'autre. Lesdites saillies sont équidistantes l'une de l'autre et espacées d'une distance égale à la longueur d'un conteneur et sont prévues en vue de déterminer une référence unidirectionnelle dans le sens de sortie de chaque conteneur du tube, de manière à causer le déplacement pas à pas de chaque conteneur de l'entrée vers la sortie du tube. De cette façon, seule l'opération d'enveloppement de filet en paquet autour de chaque conteneur devient partiellement automatique, du fait qu'il faut toujours la présence d'un opérateur chargé de la main- d'oeuvre nécessaire pour l'opération de mise en place des bouts de filet en correspondances d'un groupe mécanique de fermeture et de coupe desdits bouts de filet, comme mentionné.

Le préambule de la revendication 1 est basé sur cet état de la technique. La présente invention vise à pallier les inconvénients de tels appareillage partiellment automatique. L'invention, telle qu'elle est caractérisée dans la revendication 1, ré- soud le problème de rendre complètement automatique le conditionnement en paquet de conteneurs de fruits et légumes au moyen d'enveloppements de filet et l'application sur ceux-ci de bandes de support et étiquettes, par l'intermédiaire de plusieurs postes disposés en ligne. Notamment, l'appareillage en question comporte un poste d'alimentation de conteneurs qui passent ensuite à l'intérieur d'un tube porte-filet et sont délivrés à un poste d'enveloppement de filet en paquet autour de chaque conteneur, où il y a également un poste d'application des bandes de support des conteneurs et un poste d'étiquetage de ceux-ci, tous les postes agissant en phase et automatiquement.

Les avantages de l'appareillage selon cette invention résident essentiellement dans une production horaire très élevée de conteneuers conditionnés et dans l'absence presque totale de main- d'oeuvre, du fait qu'il suffit de disposer les conteneurs sur le poste d'alimentation.

D'autres caractéristiques et avantages de l'invention ressortiront plus clairement de la description détaillée qui suit donnée à simple titre d'exemple non limitatif en se référant aux dessins annexés, dans lesquels:
- la figure 1 est une vue en perspective du poste d'alimentation des conteneurs;
- la figure 2 est une vue en perspective de la portion centrale de l'appareillage objet de l'invention et immédiatement en aval du poste d'alimentation représenté sur la figure 1 ;
- la figure 3 est une vue en perspective des composants principaux de l'appareillage en question, après avoir enlevé le châssis et d'autre parties pour mieux mettre en évidence le fonctionnement du même appareillage;
- les figures 4, 5, 6, 7, 8 et 9 montrent selon différentes vues en perspective et après avoir enlevé des parties pour mieux en mettre en évidence d'autres, la portion finale de l'appareillage objet de l'invention, de manière séquencielle suivant les différentes étapes depuis la sortie d'un conteneur d'un tube porte-filet jusqu'à l'étape finale quand le même conteneur est parfaitement conditionné et acheminé vers un poste de récolte.

En se référant aux dessins annexés, l'appareillage automatique comporte sommairement, depuis l'amont vers l'aval le long du sens d'avance des conteneurs C:
- un poste 12 d'alimentation de conteneurs C, supporté par un châssis T et pourvu d'un moteur de manoeuvre 16; ce poste d'alimentation comporte également un tube 1 porte-filet connu en soi supporté par un bâti T₁ à son tour supporté par le châssis T;
- un poste 17 d'enveloppement de filet en paquet autour de chaque conteneur C comportant à son tour; un dispositif à guillotine 19 qui permet le passage de chaque conteneur C provenant du tube 1 porte-filet et ensuite retient solidement le bout de filet 2b en amont du même conteneur C passé au-delà du dispositif à guillotine 19; un groupe de fermeture et de coupe 6 du bout 2b de filet;
- un poste 24 pour l'application des bandes 26 de support des conteneurs simultanément à ladite opération de fermeture et coupe des bouts 2b de filet;
- un poste 29 d'étiquetage comportant un groupe 11 d'étiquetage qui fournit des étiquettes 30, également en concomitance avec l'opération de fermeture et de coupe;
- un seul moteur principal 32, supporté par le châssis T et destiné au fonctionnement simultané et en phase de tous les principaux organes mobiles des différents postes concernés.

Notamment, le poste d'alimentation 12 comporte, depuis l'amont vers l'aval: un premier convoyeur 13 des conteneurs, maintenus sur celui-ci l'un à côté de l'autre; un deuxième convoyeur 14 qui est pourvu d'une vitesse plus élevée que le premier en vue de séparer légèrement les conteneurs les uns des autres; ledit tube 1 porte-filet, entrainé par le moteur 32, qui effectue le transfert automatique des conteneurs C du deuxième convoyer 14 au poste 17 d'enveloppement de filet, comme exposé par la suite.

Les deux convoyeurs sont actionnés par un moteur 16 qui, à travers un système cinématique connu en soi comportant un pignon 65, une chaîne 66 et un pignon 67, transmet le mouvement rotatoire à un premier arbre 68 coïncidant avec l'arbre moteur du convoyeur 13. Sur cet arbre est monté de manière fixe un deuxième pignon 69 (plus large que les autres) et, par une chaîne 70 et un pignon 71 (plus petit que les autres), il cause la rotation d'un deuxième arbre 72, coïncidant avec l'arbre moteur du convoyeur 14. De cette façon le convoyeur 13 avance à une vitesse inférieure à la vitesse du convoyeur 14.

Le premier convoyeur 13 comporte deux chaînes 33 et 34 sans fin, entourant deux pignons correspondants 35 et 36, disposées parallèlement à côté l'une de l'autre et reliées par une pluralité de rouleaux 37 de largeur légèrement supérieure à celle de chaque conteneur C. Par contre, le deuxième convoyeur 14 comporte au moins une paire de courroies 38 et 39 (dont le brin supérieur est placé au même niveau que le plan défini par les rouleaux à rotation libre 37) enroulées autour des poulies correspondantes 40 et 41 de manière à former un anneau et disposées parallèlement l'une à côté de l'autre et écartées l'une de l'autre d'une distance apte à permettre l'entrée de l'extrémité arrière 4b d'une pièce longitudinale 4 mobile et employée pour le transfert automatique des conteneurs C à l'intérieur du tube 1 porte-filet, tel qu'illustré plus en détail par la suite. Enfin les poulies avant 41 ont un rayon plus large que la hauteur ou épaisseur de la même pièce longitudinale 4 en vue de permettre en tout cas la libre entrée de cette pièce entre lesdites courroies 38 et 39.

Le tube 1 qui supporte le filet 2 fermé à son extrémité avant 2a de manière à former un long boyau de filet recueilli sur la surface extérieure du même tube 1, est pourvu à son intérieur d'un canal 3 de passage des conteneurs dans le tube. Dans ce canal la pièce longitudinale 4 peut se déplacer, le long d'une glissière, alternativement dans les deux sens, cette pièce étant pourvue d'une pluralité de saillies 5 équidistantes, espacées l'une de l'autre d'une distance au moins égale à la longueur d'un conteneur C. Ces saillies 5 sont maintenues élastiquement relevées mais elles peuvent tourner dans le sens S₁, indiqué sur la figure 3 chaque fois que la pièce longitudinale 4 recule et la saillie 5 vient buter contre le bord avant de chaque conteneur C. De cette façon chaque saillie 5 définit une référence unidirectionnelle dans le sens de sortie de chaque conteneur, du tube 1, de manière à causer le déplacement pas à pas de chaque conteneur de l'entrée vers la sortie du tube.

La pièce longitudinale 4 effectue son déplacement alternatif dans les deux sens d'une première position extrême reculée, dans laquelle son extrémité arrière 4b pénètre partiellement à l'intérieur du deuxième convoyeur 14, entre les courroies 38 et 39, pour enlever un conteneur C qui se trouve ici en attente, à une deuxième position extrême avancée dans laquelle chaque conteneur C se déplace en avant d'un pas.

Une cellule photoélectrique 15, disposée immédiatement en aval du deuxième convoyeur 14, quand elle est obscurcie par un conteneur C, arrête le circuit d'alimentation du moteur 16, de manière à permettre à la pièce longitudinale 4 de recueillir chaque conteneur qui obscurcit la cellule photo-électrique 15 pour le transférer successivement en avant d'un pas.

Ledit groupe de fermeture et de coupe 6 du filet (figure 7) est disposé en aval du tube 1 et sur le même châssis T. Ce groupe comporte une tête de fermeture et de coupe 6a, agissant transversalement sur le filet 2 qui doit être fermé et coupé, par rapport au sens d'avance des conteneurs. Les intervalles non opératoires de la tête 6a commencent sur déclenchement d'un micro-interrupteur 7 (figure 5) qui peut être contacté par une came 8 appliquée à l'arbre de sortie 9 d'un motoréducteur 10 de commande du groupe de fermeture et de coupe.

Le poste 17 d'enveloppement de filet en paquet autour de chaque conteneur C est entièrement disposé sur un chariot de base 18 situé en aval du tube 1 porte-filet, soutenu de manière coulissante par le châssis T et mobile alternativement dans les deux sens selon la direction d'avance des conteneurs C.

On a fixé sur le chariot 18, outre le groupe de fermeture et de coupe 6, ledit dispositif à guillotine 19 qui comporte à sa partie inférieure une première paire d'éléments fixes de référence 20, en forme de «V», disposés transversalement par rapport au sens d'avance des conteneurs C et espacés parallèlement l'un de l'autre de manière à recevoir entre eux et en correspondance du sommet du «V», la tête 6a de fermeture et de coupe du groupe correspondant. Au-dessus de ladite première paire d'éléments fixes 20 il y a une deuxième paire d'éléments de référence mobiles 21, en forme de «V» renversé et agissant en opposition aux premiers.

Les plans dans lesquels opèrent les éléments de référence 21 sont légèrement décalés par rapport aux plans dans lesquels opèrent les éléments de référence fixes 20. Ces éléments de référence mobiles 21 sont soutenus de manière coulissante par trois colonnes 21 a, solidaires du chariot 18. Les éléments 21 peuvent donc se déplacer verticalement dans les deux sens, d'une première position haute (voir la figure 7), coïncidant avec l'avance maximale du chariot 18 vers le tube 1, à une deuxième position extrême basse (voir la figure 7).

Dans ladite position haute, les deux paires d'éléments définissent une ouverture rhomboïdale 22 apte à permettre la libre entrée de chaque conteneur C, avec son filet 2 et de deux prolongements 3 a destinés à supporter le conteneur C, immédiatement avant son transfert, par la même pièce longitudinale 4, au-delà du dispositif à guillotine 19, où il y a un logement transitoire 23 de réception du conteneur C. Au contraire, dans la deuxième position extrême basse, le chariot 18 se trouve suffisamment en arrière pour empêcher auxdits éléments mobiles 21 de contacter les prolongements 3a de support extrême de chaque conteneur C. Dans cette deuxième position extrême basse les sommets des «V» de ladite paire d'éléments définissent une petite ouverture 22a suffisante à retenir solidement en position le bout de filet 2b immédiatement en amont de chaque conteneur C, déjà disposé dans son logement transitoire 23. Ce dernier comporte en particulier une ligne de rouleaux fous 23a, supportée par deux rebords latéraux 55 solidaires de manchons 56 appliqués aux colonnes 21 a en aval du dispositif à guillotine 19. La ligne de rouleaux 23a se maintient au même niveau que le plan de coulissement des conteneurs C du tube 1 grâce à l'action exercée sur la ligne 23a par des ressorts hélicoïdaux 57 interposés entre chaque manchon 56 et le plan du chariot 18. Des ressorts hélicoïdaux 58 sont disposés sur lesdites colonnes 21 a au-dessus de chaque manchon 56, en nombre égal à ces derniers, ces ressorts étant élastiquement contactés par la deuxième paire d'éléments de référence mobiles 21 pendant leur trajet final vers ladite position extrême basse. Notamment, étant donné que les éléments de référence mobiles 21 sont eux-aussi engagés de manière coulissante avec lesdites colonnes 21 a au moyen de manchons correspondants 73, ce seront justement ces manchons 73 qui viendront buter contre les ressorts hélicoïdaux 58: Quand les éléments 21 viennent buter contre les ressorts 58, ils amènent pratiquement avec eux le logement transitoire 23 de manière que l'axe du conteneur C y déposé coîn- cide avec l'axe de ladite petite ouverture 22a. Ce n'est que de cette façon que l'on peut obtenir le meilleur enveloppement de filet en paquet autour de chaque conteneur C. Sie en effet chaque conteneur C devait rester sur un logement transitoire 23 fixe, le filet 2 enveloppant le même conteneur serait sujet à se tendre à sa partie supérieure et à se relâcher, au contraire, à sa partie inférieure; il y a en outre la possibilité que le filet 2 puisse être non adhérent à la surface extérieure de tout le conteneur C.

L'activation de ladite tête de fermeture et de coupe 6a se produit donc quand l'axe longitudinal du conteneur C coïncide avec l'axe de la petite ouverture 22a, étant donné qu'à cet instant-là le conteneur C a atteint sa position optimale par rapport aux organes de travail. Un plan incliné à rouleaux fous 23b est articulé en aval de ladite ligne de rouleaux fous 23a, les rouleaux du plan incliné 23b étant soutenus par des rebords latéraux 59 et ce plan étant pourvu, en sortie, d'une paire de galets 60, mobiles dans des glissières le long d'un plan fixe 61 de liaison de la sortie du plan incliné 23b à un poste 62 de récolte de tous les conteneurs conditionnés (figure 6). De cette façon le plan incliné 23b suit le déplacement du logement transitoire 23 librement et en même temps il sert de guidage aux conteneurs C vers ledit poste 62 de récolte de ceux-ci.

En ce qui concerne encore le poste 17 d'enveloppement de filet autour des conteneurs et en particulier le groupe de fermeture et de coupe 6, il faut remarquer qu'une celulle photo-électrique est disposée en correspondance dudit dispositif à guillotine 19; quand cette cellule photo-électrique, indiquée en 54, est obscurcie par un passage du conteneur C, elle active un microinterrupteur de proximité M₂ (figure 5), disposé le long du parcours du chariot 18 et destiné à causer l'intervention de la tête de fermeture et de coupe 6a quand ledit chariot 18 se trouve dans ladite position reculée qui correspond à la deuxième position extrême basse des deuxièmes éléments de référence mobiles 21.

Evidemment, si la cellule photo-électrique 54 n'est pas obscurcie, ou bien si n'y a plus de conteneurs C à conditionner, la tête de fermeture ne pourra pas intervenir.

Le poste 24 pour l'application des bandes 26 de support des conteneurs comporte une bobine 25, contenant une longue bande 26a, supportée par un câdre T'fixé à son tour au châssis T à l'avant du dispositif à guillotine 19. La bande 26a est évidemment libre de se dérouler de la même bobine. Avant l'activation de tout l'appareillage, l'opérateur s'occupera de faire passer la bande 26a d'abord à travers une bague 27 disposée sur la bouche de sortie 1 a du tube porte-filet (figure 6), puis à l'intérieur d'une boucle 28 ménagée en correspondance du sommet de l'élément de référence mobile 21 plus en amont, et ensuite de fixer la bande 26a en correspondance de la fermeture 2a du long boyau de filet supporté par le tube 1. Evidemment cette première fermeture et fixation de la bande 26a peut être obtenue à la main. A partir de ce moment, chaque fermeture et coupe du filet détermine également la correspondante fixation de la bande 26a aux conteneurs C.

Le poste 29 d'étiquetage, en aval du groupe 11 d'alimentation des étiquettes, qui fournit deux étiquettes 30 à la fois, reliées par un fil, comporte un couloir incliné 31, appliqué à côté de ladite première paire d'éléments de référence fixes 20. Ce couloir incliné est utilisé pour le transfert par gravité de deux étiquettes 30 du groupe 11 jusqu'au sommet du «V» desdits éléments de référence fixes 20, où ladite tête de fermeture et de coupe 6a agit. Les étiquettes 30 qui passent deux par deux sur le couloir incliné 31 se présentent pendillantes sur les deux côtés du même couloir incliné 31 (l'une d'un côté et l'autre de l'autre côté), de manière que chaque intervention de la tête de fermeture et de coupe 6a cause l'application simultanée d'une étiquette 30 sur deux conteneurs C à la fois.

L'unique moteur principal 32 précédemment mentionné actionne simultanément et en phase la pièce longitudinale 4, les deuxièmes éléments de référence mobiles 21 et le chariot de base 18. Cela a lieu par l'intermédiaire trois systèmes de poussée à bielle-manivelle 42, 43 et 44 pour la pièce longitudinale 4, les éléments de référence mobiles 21 et le chariot de base 18 respectivement. Les phases exactes de tous les appareils de manutention sont assurées par les déphasages opportuns entre les trois manivelles correspondantes 42a, 43a et 44a, qui tournent toutes à la même vitesse angulaire (voir la figure 3).

Les longueurs de la manivelle 42a, de la bielle 42b et du coulisseau 42c du premier système de poussée bielle-manivelle 42, les longueurs de la manivelle 43a, de la bielle 43b et du coulisseau correspondant coïncidant avec le chariot 18, du deuxième système de poussée bielle-manivelle 43, et les longueurs de la manivelle 44a, de la bielle 44b et du coulisseau 44c, du troisième système de poussée bielle-manivelle 44 sont exclusivement déterminées par les position prises, dans l'espace, respectivement par la pièce longitudinale 4, par les deuxièmes éléments de référence mobiles 21 et par le chariot de base 18.

Dans la forme d'exécution représentée sur les dessins annexés, à simple titre d'exemple, le déphasage entre la manivelle 42a et la manivelle 43a est d'environ 110°, tandis que le déphasage entre la manivelle 42a et la manivelle 44a est de peu inférieur à 180°.

Il faut remarquer en outre que les manivelles 42a, 43a et 44a sont pratiquement obtenues au moyen de disques 45, 46 et 47 respectivement, dont le rayon est évidemment égal à la longueur des manivelles correspondantes. De cette manière les manivelles font également fonction de «volant», en vue de rendre les différentes opérations de manutention plus douces et sans vibrations, surtout en correspondance des points morts.

Sur le pourtour du disque 47 il y a une saillie 52 destinée à contacter de manière cyclique une soupape 53, supportée par le châssis T, laquelle déclenche un dispositif pneumatique de type connu qui envoie de l'air de nettoyage à l'intérieur de la tête de fermeture et de coupe 6a après chaque intervention de celle-ci.

Le coulisseau 42c du premier système de poussée bielle-manivelle 42 de la pièce longitudinale 4, se maintient à l'horizontale, du fait qu'il est guidé par un manchon horizontal 74. En outre, le coulisseau 42c est pourvu, sur son extrémité de tête, d'une articulation 48 à laquelle est à son tour articulée une tige 49, solidaire de la pièce longitudinale 4. De même, le bâti Tₗ de support du tube 1 porte-filet est pourvu à sa partie arrière d'une autre articulation 50 autour de laquelle peut tourner le bâti Tₗ quand on désire soulever le tube porte-filet et le remplacer par un autre tube préalablement chargé de filet. Evidemment le bâti T, ne serait pas en mesure de tourner si l'articulation précitée 48 du coulisseau 42c n'était pas en axe avec l'articulation 50. A cet effet, on a disposé, dans le châssis T, un microinterrupteur Mₗ, susceptible d'être contacté de manière cyclique par une saillie 51 placée par exemple en correspondance du disque 45, de manière qu'il autorise l'arrêt du moteur principal 32, évidemment seulement si le microinterrupteur M₁ est activé électriquement, à l'instant dans lequel l'axe 48a de l'articulation 48 et l'axe 50a de l'articulation 50 coïncident.

Le bâti Tₗ est également pourvu d'un dispositif 63 de blocage en position abaissée du même bâti Tₗ. Ce dispositif est nécessaire du fait que le bâti T₁ est constamment soumis à une force dirigée vers le haut, appliquée en aval de l'articulation 50 et fournie par un piston à gaz 64 solidaire de la partie inférieure du châssis T. De cette façon, une fois débloqué le dispositif 63, le soulèvement du bâti Tₗ est automatique.

Comme déjà précisé, les figures 4, 5, 6, 7, 8 et 9 donnent une représentation des différentes phases, en séquence, des opérations qui sont effectuées depuis la sortie de chaque conteneur C, du tube 1 porte-filet jusqu'à son éjection vers le poste de récolte 62.

Sur la figure 4 on peut voir un conteneur C qui va se présenter en correspondance de la bouche de sortie 1 a du tube 1. Dans cette situation le chariot 18 est en train de s'approcher de la bouche 1 a et les éléments de référence mobiles 21 sont en train de se déplacer vers le haut pour atteindre progressivement la position d'ouverture suffisante pour permettre le passage du conteneur C, de la pièce longitudinale 4 et des prolongements 3a. Pendant cette phase le groupe d'alimentation d'étiquettes 11 fournit une paire d'étiquettes tandis que le groupe de fermeture et de coupe 6 est inactif.

La figure 5 montre, selon une vue en perspective opposée à la précédente, que le conteneur C, par effet de la pièce longitudinale 4, est avancé encore davantage ainsi que le chariot 18, alors que la paire d'éléments de référence mobiles 21 a subi un autre déplacement vers le haut.

Sur la figure 6 on peut voir que le conteneur C est en train de passer à travers l'ouverture rhom- boïdate 22, obscurcissant la cellule photo-électrique 54 et activant le microinterrupteur de proximité M₂ qui est ainsi préparé, au retour en arrière du chariot 18, à effectuer la fermeture et la coupe du filet.

La figure 7 montre la position de rapprochement maximal du chariot 18, de la bouche de sortie du tube 1 porte-filet. Le conteneur C est déjà passé à travers l'ouverture 22 et est déjà disposé sur le logement transitoire 23. Dans cette situation les éléments de référence mobiles 21 sont déjà en train de descendre, alors que la pièce longitudinale 4 et les prolongements 3a dès ce moment commencent à se déplacer en arrière. Par rapport à la position représentée sur la figure 7, les éléments mobiles 21 descendent progressivement, le chariot 18 recule jusqu'à ce qu'il contacte le microinterrupteur de proximité M₂ qui déclenche l'action de la tête de fermeture et de coupe 6a, tels que représenté sur la figure 8. Pendant que les étiquettes 30 sont déjà disposées en correspondance de la tête 6a, la bande 26a vient se superposer au bout de filet 2b, de manière que l'opération de fermeture et de coupe soit effectuée non seulement sur le filet 2 mais aussi sur la bande 26a et sur les étiquettes 30.

Quand les éléments de référence mobiles 21 descendent jusqu'à la position de fermeture et de coupe, le logement transitoire 23 a atteint lui- aussi un niveau de descente optimal, tel que précisé plus haut, cette descente n'étant pas empêchée par la présence du plan incliné 23b qui, étant articulé sur le logement transitoire 23 et coulissant sur les galets 60, est disposé à peu près sur l'horizontale.

Enfin, sur la figure 9 on peut voir le conteneur C conditionné, après les différentes opérations. A ce point le chariot 18 avance de nouveau et les éléments de référence mobiles 21 commencent encore leur déplacement vers le haut pour permettre le passage d'un conteneur C suivant, déjà pourvu de l'étiquette 30, en sortie du tube 1 porte-filet, et un nouveau cycle se répète.

## Revendications

1. Appareillage automatique de conditionnement en paquet des conteneurs de fruits et légumes au moyen d'un enveloppement de filet pourvu de bandes de support et d'étiquettes, comportant un châssis (T) sur lequel est monté un tube porte-filet (1 ), le filet (2) ayant été préalablement fermé à son extrémité avant (2a) de manière à former un bout avant fermé (2b) et un long boyau de filet recueilli sur toute la surface extérieure dudit tube porte-filet, l'intérieur du tube (1 ) étant pourvu d'un canal de passage des conteneurs le long duquel peut se déplacer dans une glissière, alternativement dans les deux sens, une pièce longitudinale (4) pourvue d'une pluralité de saillies (5) équidistantes, définissant une référence unidirectionnelle dans le sens de sortie de chaque conteneur du tube porte-filet, de manière à causer le déplacement pas à pas de chaque conteneur de l'entrée vers la sortie du tube, cet appareillage automatique comportant également un groupe de fermeture et de coupe (6) du filet (2) disposé en aval dudit tube et sur le même châssis, lequel groupe se compose d'une tête (6a) de fermeture et de coupe agissant transversalement sur le filet, cet appareillage automatique étant également pourvu d'un groupe d'alimentation d'étiquettes à appliquer sur chaque conteneur, supporté par le châssis (T) et disposé en correspondance dudit groupe de fermeture et de coupe (6), ledit appareillage étant caractérisé en ce qu'il comporte:
- un poste d'alimentation (12) des conteneurs, supporté par ledit châssis (T), comportant, outre ledit tube (1 ) porte-filet, depuis l'amont vers l'aval suivant le sens d'avance des conteneurs (C): un premier convoyeur (13) des conteneurs; un deuxième convoyeur (14) ayant une vitesse plus élevée que le premier; une cellule photoélectrique (15), disposée immédiatement en aval du deuxième convoyeur (14), dont l'obscurcissement de la part de chaque conteneur (C) arrête le circuit d'alimentation du moteur de manoeuvre (16) desdits premier et deuxième convoyeurs (13 et 14);
- un poste (17) d'enveloppement de filet en paquet autour de chaque conteneur (C) disposé en aval dudit tube (1 ) porte-filet, entièrement supporté par un chariot de base (18), soutenu de manière coulissante par le châssis (T) et mobile alternativement dans les deux sens suivant la direction d'avance des conteneurs (C), sur ce chariot de base (18) étant fixé un dispositif à guillotine (19) comportant: une première paire d'éléments de référence fixes (20) en forme de «V», disposés transversalement par rapport au sens d'avance des conteneurs (C) et espacés parallèlement l'un de l'autre de manière à recevoir entre eux ladite tête (6a) de fermeture et de coupe dudit groupe (6) correspondant; une deuxième paire d'éléments de référence mobiles (21) en forme de «V» renversé et agissant en opposition aux premiers, disposés au-dessus et dans des plans légèrement décalés par rapport à ces derniers, ces deuxièmes éléments étant susceptibles de se déplacer verticalement dans les deux sens, depuis une première position haute, coïncidant avec l'avancement maximal dudit chariot (18) vers le tube (1 ) porte-filet, dans laquelle les deux paires d'éléments (20, 21 ) définissent une ouverture rhomboidale (22) apte à permettre la libre entrée de chaque conteneur (C) avec son filet (2), de l'extrémité avant (4a) de la pièce longitudinale (4) et d'au moins deux prolongements (3a) destinés à soutenir le conteneur (C) avant son transfert, grâce à la poussée de la pièce longitudinale (4), au-delà du dispositif à guillotine (19) où il y a un logement transitoire (23) de réception du conteneur (C), jusqu'à une deuxième position extrême basse, ledit chariot (18) étant suffisamment reculé pour permettre auxdits deuxièmes éléments mobiles (21) de ne pas contacter lesdits prolongements (3a), dans laquelle les sommets desdits «V» définissent une petite ouverture (22a) suffisante pour retenir solidement en place le bout de filet (2b) immédiatement en amont de chaque conteneur (C) déjà placé dans son logement transitoire (23);
- un poste (24) pour l'application de bandes (26) de support des conteneurs, comportant une bobine (25) disposée en amont dudit dispositif à guillotine (19) et fournissant une longue bande (26a) maintenue à côté de la portion de filet (2) en sortie dudit tube (1) porte-filet et dont l'extrémité est initialement fixée à l'extrémité avant (2a) dudit bout (2b) de filet, cette bande (26a) étant ensuite fixée et coupée conjointement avec le filet (2), à chaque intervention de ladite tête de fermeture et de coupe (6a);
- un poste (29) d'étiquetage qui comporte, en aval dudit groupe (11) d'alimentation d'étiquettes, un couloir incliné (31 ) disposé à côté de ladite première paire d'éléments de référence fixes (21) pour le transfert de deux étiquettes (30) à la fois pendillant l'une d'un côté et l'autre de l'autre côté du couloir incliné (31 ) en correspondance du sommet du «V» desdits éléments de référence fixes (21 ) où ladite dête de fermeture et de coupe (6a) agit, l'intervention de laquelle causant l'application stable d'une étiquette (30) sur chacun des conteneurs (C);
- un seul moteur (32) principal, soutenu par le châssis (T) pour la manoeuvre simultanée et en phase de la pièce longitudinale (4), des deuxième éléments de références mobiles (21 ) et du chariot de base (18).

2. Appareillage automatique selon la revendication 1, caractérisé en ce que ledit premier convoyeur (13) comporte deux chaînes (33 et 34) sans fin entourant des pignons correspondants (35 et 36), disposées parallèlement l'une à côté de l'autre et reliées par une pluralité de rouleaux à rotation libre (37) dont la largeur est légèrement supérieure à celle de chaque conteneur (C), et en ce que ledit deuxième convoyeur (14) comporte au moins une paire de courroies (38 et 39), dont le brin supérieure se trouve au même niveau que le plan défini par les rouleaux à rotation libre (37), lesquelles sont enroulées autour des poulies correspondantes (40 et 41 ) de manière à former un anneau et sont disposées parallèlement l'une à côté de l'autre mais espacées d'une distance supérieure à la largeur de la pièce longitudinale (4) qui passe par ici pour effectuer, par son extrémité arrière (4b), l'enlèvement d'un conteneur (C), au moins les poulies avant (41) ayant un rayon plus large que la hauteur ou épaisseur de la pièce longitudinale (4).

3. Appareillage automatique selon la revendication 1, caractérisé en ce que ledit moteur principal (32) manoeuvre ladite pièce longitudinale (4), lesdits deuxièmes éléments de référence mobiles (21 ) et ledit chariot de base (18) par l'intermédiaire de trois systèmes de poussée à bielle-manivelle (respectivement 42, 43, 44) les phases exactes des différents éléments étant assurées par les déphasages entre les trois manivelles correspondantes (42a, 43a et 44a) qui tournent toutes à la même vitesse angulaire, tandis que les longueurs de la manivelle (42a), de la bielle (42b) et du coulisseau (42c) appartenant au premier système de poussée bielle-manivelle (42), de la manivelle (43a), de la bielle (43b) et du coulisseau y relatif coïncidant avec le chariot (18), appartenant au deuxième système de poussée bielle-manivelle (43), de la manivelle (44a), de la bielle (44b) et du coulisseau (44c) appartenant au troisième système de poussée bielle-manivelle (44), sont déterminées par les positions préétablies de la pièce longitudinale (4), des deuxièmes éléments de référence mobiles (21) et du chariot de base (18) dans l'espace.

4. Appareillage selon la revendication 3, caractérisé en ce que chacune desdites manivelles (42a, 43a, 44a) est formée de disques (45, 46 et 47 respectivement) dont le rayon est égal à la longueur des manivelles correspondantes.

5. Appareillages selon la revendication 3, caractérisé en ce que ledit coulisseau (42c) relatif au premier système de poussée à bielle-manivelle (42) de la pièce longitudinale (4) est pourvu, à son extrémité de tête, d'une articulation (48) à laquelle est reliée de manière artciulée une tige (49) solidaire de la pièce longitudinale (4), l'axe (48a) de cette articulation étant disposé dans le même plan horizontal que l'axe (50a) d'une autre articulation (50) ménagée sur l'extrémité arrière d'un bâti (Tᵢ) de support du tube (1 ) porte-filet; un microinterrupteur (M_{I}) fixé au châssis (T) de l'appareillage, pouvant être contacté, de manière cyclique, par une saillie (51 ) disposée sur l'un desdits disques (45, 46 ou 47), chaque contact, si le microinterrupteur (Mᵢ) est électriquement activé, autorisant l'arrêt du moteur principal (32) à l'instant dans lequel l'axe (48a) de l'articulation (48) et l'axe (50a) de l'articulation (50) coïncident, dans cette configuration le bâti (T₁) pouvant se soulever, tournant autour desdits axes (48a, 50a) coïncidents, en vue de permettre l'enlèvement ou la mise en place du tube (1) porte-filet.

6. Appareillage selon la revendication 4, caractérisé en ce qu'on a ménagé, en correspondance dudit disque (47) relatif au deuxième système de poussée à bielle-manivelle des éléments de référence mobiles (21), une saillie (52) destinée à contacter de manière cyclique une soupape (53) qui déclenche un dispositif pneumatique lequel envoie de l'air de nettoyage à l'intérieur de ladite tête de fermeture et de coupe (6a) après chaque intervention de cette dernière.

7. Appareillage selon la revendication 1, caractérisé en ce qu'il comporte, en correspondance dudit dispositif à guillotine (19), une cellule photo-électrique (54) qui, quand elle est obscurcie par le passage d'un conteneur (C), active un microinterrupteur de proximité (M₂), disposé le long du parcours du chariot de base (18) et destiné à causer l'intervention de ladite tête de fermeture et de coupe (6a) quand le chariot (18) se trouve dans ladite position reculée correspondant à la deuxième position extrême basse des deuxièmes éléments de référence (21 ).

8. Appareillage selon la revendication 1, caractérisé en ce que ledit logement transitoire (23) comporte une ligne de rouleaux fous (23a) supportés par deux rebords latéraux (55) et est mobile verticalement depuis une première position relevée extrême qui se trouve au même niveau que le plan de coulissement des conteneurs (C) dans le tube (1 ) porte-filet, jusqu'à une deuxième position extrême basse, déterminée par l'intervention desdits deuxièmes éléments de référence mobiles (21), dans laquelle l'axe longitudinal du conteneur (C) supporté par ladite ligne de rouleaux fous (23a) coïncide avec l'axe de ladite petite ouverture (22a) définie par l'intersection desdits premiers éléments de référence fixes (20) avec lesdits deuxièmes éléments de référence mobiles (21 ) dans leur position extrême basse.

9. Appareillage automatique selon la revendication 8, caractérisé en ce qu'un plan incliné à rouleaux fous (23b), est articulé en aval de ladite ligne de rouleaux fous (23a), ces rouleaux fous étant supportés par des rebords latéraux (59) et ce plan incliné étant pourvu, en sortie, d'une paire de galets (60) mobiles dans une glissière le long d'un plan fixe (61) de liaison de la sortie du plan incliné (23b) à un poste (62) de récolte de tous les conteneurs conditionnés.

10. Appareillage selon la revendication 5, caractérisé en ce que ledit bâti (T₁) est pourvu d'un dispositif (63) de blocage en position basse du même bâti (Tᵢ), ce dernier étant constamment soumis à une force dirigée vers le haut et appliquée en aval de ladite articulation (50), fournie par un piston à gaz (64) solidaire de la partie inférieure du châssis (T) porte-filet, pour le soulèvement en rotation automatique du bâti (Tₗ) quand le dispositif de blocage (63) est désactivé.

## Patentansprüche

1. Automatischer Apparat zum Verpacken von Obst- und Gemüsebehältern mittels einer Netzumwicklung, versehen mit Stützbändern und Etiketten, enthaltend einen Rahmen (T), auf dem ein Netzhalterohr (1 ) montiert ist, bei dem das Netz (2) vorher an seinem vorderen Ende (2a) so verschlossen wurde, dass es einen vorn geschlossenen Abschnitt (2b) und einen langen Netzschlauch bildet, der über die gesamte äussere Oberfläche des genannten Netzhalterohres angeordnet ist, wobei das Innere des Rohres (1) mit einem Durchlaufkanal für die Behälter versehen ist, in dem sich in einer Führung wechselweise in beiden Richtungen ein längliches Element (4) verschieben kann, das mit einer Anzahl von in gleichmässigen Abständen voneinander angeordneten Vorsprüngen (5) versehen ist, die einen einseitig gerichteten Bezugsanschlag in Richtung des Austritts eines jeden Behälters aus dem Netzhalterohr beschreiben, so dass der schrittweise Vorschub eines jeden Behälters vom Eintritt in Richtung Austritt des Rohres bewirkt wird, wobei dieser automatische Apparat ebenfalls eine Verschluss- und Schneidvorrichtung (6) für das Netz (2) enthält, die im Anschluss an das genannte Rohr und an dem gleichen Rahmen angeordnet ist, und wobei diese Vorrichtung aus einem Verschluss- und Schneidkopf (6a) besteht, der quer auf das Netz wirkt, und wobei dieser automatische Apparat ebenfalls mit einer Zuführvorrichtung für an einem jeden Behälter anzubringende Etiketten versehen ist, die von dem gleichen Rahmen (T) getragen wird und entsprechend zu der genannten Verschluss- und Schneidvorrichtung (6) angeordnet ist, wobei der genannte Apparat dadurch gekennzeichnet ist, dass er wie folgt enthält:
- Eine Zuführstation (12) für die Behälter, getragen von dem genannten Rahmen (T) und ausser dem genannten Netzhalterohr (1 ) von hinten nach vorn in der Vorschubrichtung der Behälter (C) enthaltend: Einen ersten Förderer (13) für die Behälter; einen zweiten Förderer (14) mit einer höheren Geschwindigkeit als der erste; eine Fotozelle (15), die unmittelbar im Anschluss an den zweiten Förderer (14) angeordnet ist, deren Verdunkelung durch einen jeden Behälter (C) den Speisungskreis des Antriebsmotors (16) des genannten ersten und zweiten Förderers (13 und 14) anhält;
- eine Station (17) zur paketartigen Netzumwicklung eines jeden Behälters (C), angeordnet im Anschluss an das genannte Netzhalterohr (1), vollkommen getragen von einem Basisschlitten (18), gleitbar von dem Rahmen (Z) gehalten und wechselweise in beiden Richtungen entlang der Vorschubrichtung der Behälter (C) beweglich, wobei auf dem Basisschlitten (18) eine guillotineartige Vorrichtung (19) befestigt ist, die wie folgt enthält: Ein erstes Paar von festen «V»-förmigen Anschlagelementen (20), die im Verhältnis zu der Vorschubrichtung der Behälter (C) quer angeordnet sind und so parallel voneinander abstehen, dass sie zwischen sich den obengenannten Verschluss- und Schneidkopf (6a) der genannten entsprechenden Vorrichtung (6) aufnehmen; ein zweites Paar von beweglichen Anschlagelementen (21) in Form eines umgekehrten «V», die den ersten entgegenwirken und oberhalb dieser angeordnet sind, und zwar im Verhältnis zu letzteren auf leicht versetzten Ebenen, wobei diese zweiten Elemente sich vertikal in beiden Richtungen verschieben, und zwar aus einer ersten oberen Position, die mit dem maximalen Vorschub des genannten Schlitten (18) in Richtung des Netzhalterohres (1) übereinstimmt, an dem die beiden Paare von Elementen (20, 21) eine rhombenförmige Öffnung (22) beschreiben, die dazu dient, den freien Eintritt eines jeden Behälters (C) mit seinem Netz (2), des vorderen Endes (4a) des länglichen Elementes (4) und von wenigstens zwei Verlängerungen (3a) zu erlauben, die dazu bestimmt sind, den Behälter (C) vor seinem Vorschub durch die Druckwirkung des länglichen Elementes (4) auf der anderen Seite der guillotineartigen Vorrichtung (19) zu stützen, auf der sich ein Aufnahmesitz (23) für den Behälter (C) zum Weiterleiten an eine zweite extreme untere Position befindet, wobei der genannte Schlitten (18) ausreichend zurückgezogen ist, damit die obengenannten zweiten beweglichen Elemente (21 ) die genannten Verlängerungen (3a) nicht berühren, und an denen die Spitzen der genannten «V»s eine kleine Öffnung (22a) beschreiben, die ausreicht, den Netzschlauch (2b) unmittelbar vor einem jeden Behälter (C), der sich schon in seinem Aufnahmesitz (23) befindet, in Position festzuhalten;
- eine Station (24) zum Anbringen von Stützbändern (26) der Behälter, enthaltend eine vor der genannten guillotinartigen Vorrichtung (19) angeordnete Spule (25), die ein langes Band (26a) liefert, das auf der Seite des Netzabschnittes (2) am Austritt aus dem genannten Netzhalterohr (1 ) gehalten wird und dessen Ende am Beginn an dem vorderen Ende (2a) des genannten Netzschlauches (2b) befestigt ist, wobei dieses Band (26a) anschliessend bei jedem Eingriff des Verschluss- und Schneidkopfes (6a) befestigt und zusammen mit dem Netz (2) geschnitten wird;
- eine Etikettierstation (29), die im Anschluss an die genannte Zuführvorrichtung (11) für die Etiketten eine geneigte Bahn (31 ) enthält, angeordnet seitlich des genannten ersten festen Paares von Anschlagelementen (20) zum Weiterleiten der beiden Etiketten (30), die auf beiden Seiten der geneigten Bahn (31) entsprechend zu der Spitze des «V»s der genannten festen Anschlagelemente (20) herunterhängen, an welchem der genannte Verschluss- und Schneidkopf (6a) arbeitet, wobei der Eingriff desselben das feste Anbringen eines Etikettes (30) auf einer jeden Seite des Behälters (C) bewirkt;
-einen einzigen Hauptmotor (32), der von dem Rahmen (T) getragen wird und zum gleichzeitigen Antrieb in Phase des länglichen Elementes (4), der zweiten beweglichen Anschlagelemente (21) und des Basisschlittens (18) dient.

2. Automatischer Apparat nach Patentanspruch 1, dadurch gekennzeichnet, dass der genannte erste Förderer (13) zwei Endlosketten (33 und 34) enthält, die sich um die entsprechenden Ritzel (35 und 36) winden, welche parallel zueinander angeordnet und durch eine Anzahl von freilaufenden Rollen (37) miteinander verbunden sind, deren Breite leicht grösser ist als die eines jeden Behälters (C), und dadurch, dass der genannte zweite Förderer (14) wenigstens ein Paar von Bändern (38 und 39) enthält, deren oberer Trum sich auf der gleichen Ebene befindet wie die, die durch die freilaufenden Rollen (37) beschrieben wird, und die um entsprechende Riemenscheiben (40 und 41 ) gewickelt sind, so dass sie einen geschlossenen Ring bilden und parallel zueinander angeordnet sind, jedoch mit einem Abstand voneinander, der grösser ist als die Breite des länglichen Elementes (4), welches hier durchläuft, um mit seinem hinteren Ende (4b) die Entnahme eines Behälters vorzunehmen, wobei wenigstens die vorderen Riemenscheiben (41) einen grösseren Radius aufweisen als die Höhe oder die Stärke des länglichen Elementes (4).

3. Automatischer Apparat nach Patentanspruch 1, dadurch gekennzeichnet, dass der genannte Hauptmotor (32) das genannte längliche Element (4), die genannten zweiten beweglichen Anschlagelemente (21 ) und den genannten Basisschlitten (18) antreibt, und zwar über drei Schubkurbelsysteme (jeweils 42, 43, 44), wobei die genauen Phasen der verschiedenen Elemente durch die Phasenverschiebungen zwischen den drei entsprechenden Kurbeln (42a, 43a und 44a) gewährleistet sind, die sich alle mit der gleichen Winkelgeschwindigkeit drehen, während die Längen der Kurbel (42a), des Pleuels (42b) und des Läufers (42c), die zu dem ersten Schubkurbelsystem (42) gehören, der Kurbel (43a), des Pleuels (43b) und des mit dem Schlitten (18) zusammentreffenden Läufers, die zu dem zweiten Schubkurbelsystem (43) gehören, der Kurbel (44a), des Pleuels (44b) und des Läufers (44c), die zu dem dritten Schubkurbelsystem (44) gehören, durch die im Raum eingenommenen Positionen des länglichen Elementes (4), der zweiten beweglichen Anschlagelemente (21) und des Basisschlittens (18) bestimmt werden.

4. Apparat nach Patentanspruch 3, dadurch gekennzeichnet, dass jede der genannten Kurbeln (42a, 43a, 44a) aus Scheiben (jeweils 45, 46 und 47) gebildet werden, deren Radius gleich der Länge der entsprechenden Kurbeln ist.

5. Apparat nach Patentanspruch 3, dadurch gekennzeichnet, dass der zu dem ersten Schubkurbelsystem (42) des länglichen Elementes (4) gehörende Läufer (42c) an seinem Kopfende mit einem Gelenk (48) versehen ist, an das eine an dem länglichen Element (4) befestigte Stange (49) angelenkt ist, wobei die Achse (48a) dieses Gelenkes auf der gleichen horizontalen Ebene angeordnet ist wie die Achse (50a) eines weiteren Gelenkes (50), das sich an dem hinteren Ende eines Rahmens (Tᵢ) zum Tragen des Netzhalterohres (1) befindet, wobei ein an dem Rahmen (T) des Apparates befestigter Mikroschalter (M₁) zyklisch von einem Vorsprung (51 ) berührt werden kann, der an einer der genannten Scheiben (45, 46 und 47) angeordnet ist, wobei jeder Kontakt, wenn der Mikroschalter (M₁) elektrisch ausgelöst wird, das Anhalten des Hauptmotors (32) in dem Moment bewirkt, in dem die Achse (48a) des Gelenkes (48) und die Achse (50a) des Gelenkes (50) übereinstimmen und sich der Rahmen (1 ) in dieser Stellung anheben kann, indem er sich um die genannten übereinstimmenden Achsen (48a und 50a) dreht, so dass das Herausgehen oder Zurücklaufen des Netzhalterohres (1) ermöglicht ist.

6. Apparat nach Patentanspruch 4, dadurch gekennzeichnet, dass entsprechend zu der genannten Scheibe (47), die zu dem zweiten Schubkurbelsystem der beweglichen Anschlagelemente (21) gehört, ein Vorsprung (52) angearbeitet ist, der dazu dient, zyklisch ein Ventil (53) zu berühren, welches eine pneumatische Vorrichtung auslöst, die Luft zur Reinigung in das Innere des genannten Verschluss- und Schneidkopfes (6a) schickt, und zwar nach jedem Eingreifen desselben.

7. Apparat nach Patentanspruch 1, dadurch gekennzeichnet, dass er entsprechend zu der genannten guillotineartigen Vorrichtung (19) eine Fotozelle (54) enthält, die, wenn sie durch das Vorbeilaufen eines Behälters (C) verdunkelt wird, einen Annäherungs-Mikroschalter (M₂) auslöst, der sich entlang der Bahn des Basisschlittens (18) befindet und dazu dient, das Eingreifen des genannten Verschluss- und Schneidkopfes zu bewirken, wenn sich der Schlitten(18) in der genannten zurückgezogenen Position befindet, die der extremen, zweiten tiefen Position der zweiten Anschlagelemente (21) entspricht.

8. Apparat nach Patentanspruch 1, dadurch gekennzeichnet, dass der genannte Aufnahmesitz (23) eine Fläche aus leerlaufenden Rollen (23a) enthält, die von zwei Seitenwänden (55) getragen wird und vertikal aus einer ersten extremen oberen Position, in der sie sich auf dem gleichen Niveau befindet wie die Gleitebene der Behälter (C) in dem Netzhalterohr (1), in eine zweite extreme tiefe Position beweglich ist, die durch das Auslösen der genannten zweiten beweglichen Anschlagelemente (21) bestimmt wird, in der die Längsachse des von der Fläche der leerlaufenden Rollen (23a) getragenen Behälters (C) mit der Achse der genannten kleinen Öffnung (22a) übereinstimmt, die durch die Überschneidung der genannten ersten festen Anschlagelemente (20) mit den genannten zweiten beweglichen Anschlagelementen (21 ) in ihrer extremen tiefen Position beschrieben wird.

9. Automatischer Apparat nach Patentanspruch 8, dadurch gekennzeichnet, dass im Anschluss an die genannte Fläche der leerlaufenden Rollen (23a) eine geneigte Fläche mit leerlaufenden Rollen (23b) angelenkt ist, wobei die leerlaufenden Rollen von Seitenwänden (59) getragen werden, und wobei die geneigte Fläche am Austritt mit einem Paar von Laufrollen (60) versehen ist, die sich in einer Führung entlang einer festen Verbindungsfläche (61) zwischen dem Austritt der geneigten Fläche (23b) und einer Sammelstation (62) für alle verpackten Behälter bewegen.

10. Apparat nach Patentanspruch 5, dadurch gekennzeichnet, dass der genannte Rahmen (T₁) mit einer Vorrichtung (63) zum Blockieren in der tiefen Position des Rahmens (T₁) selbst versehen ist, wobei letzterer ständig einer nach oben drükkenden Kraft unterzogen ist, die im Anschluss an das genannte Gelenk (50) durch einen Gaskolben (64) ausgeübt wird, der an dem unteren Teil des Rahmens (T) befestigt ist, und zum Anheben in automatischer Rotation des Rahmens (T₁), wenn die Blockiervorrichtung (63) ausgeschaltet ist.

## Claims

1. An automatic apparatus for packaging fruit and vegetables containers by means of a net-like wrapping presenting supporting tapes and labels, including a frame (T) on which a net-carrying tube (1 ) is mounted, the net (2) having been previously closed at the front edge (2a) thereof in order to form a closed front end (2b) and a long net gut gathered over the whole outer surface of said net-carrying tube, the inside of tube (1) being provided with a passageway for the containers, along which a longitudinal piece (4) is allowed to reciprocate within a slide, which longitudinal piece exhibits a number of equidistant projections (5) defining a unidirectional locator in the outgoing direction of each container from the net-carrying tube, in order to cause the stepwise displacement of each container from the tube inlet to the outlet thereof, said automatic apparatus also comprising a net-closing and cutting unit (6) disposed dowstream of the tube and on the same frame and consisting of a closing and cutting head (6a) acting transversely on the net (2), and said automatic apparatus being also provided with a label-feeding unit supplying the labels to be applied to each container, which unit is supported by frame (T) and is disposed close to said closing and cutting unit (6), said apparatus being characterized in that it comprises:
- a container-feeding station (12) supported by said frame (T) comprising, as well as said net-carrying tube (1), upstream to downstream according to the container (C) feeding direction: a first container conveyer (13); a second conveyer (14) having a higher speed than the first one; a photoelectric cell (15) disposed immediately downstream of the second conveyer (14), which cell, when darkened by each of said containers (C) stops the motor (16) feeding circuit operating said first end and second conveyers (13 and 14); _{.}
- a wrapping station (17) in which net is packet-like wrapped around each container (C), disposed downstream of said net-carrying tube (1) and entirely supported by a base carriage (18) which is slidably held up by frame (T) and provided with a reciprocating motion in the feeding direction of containers (C), to said carriage (18) being fastened a guillotine device (19) comprising: a first pair of fixed V-shaped locating elements (20) disposed transversely to the container (C) feeding direction and parallelly spaced apart from each other in order to receive said closing and cutting head (6a) of the corresponding unit (6) therebetween; a second pair of movable locating elements (21) in the form of an inverted V, which act in opposition to the first ones and are disposed thereabove in slightly offset planes relative to the same, said second elements being vertically movable in the two ways from a first upper position coinciding with the maximum forward movement of said carriage (18) towards the net-carrying tube (1), in which the two pairs of elements (20, 21 ) define a rhomboidal aperture (22) adapted to allow the free entry of each container (C) with its net (2), of the front end (4a) of the longitudinal piece (4) and of at least two extensions (3a) designed to support the container (C) before its being transferred, by virtue of the longitudinal-piece (4) thrust, beyond the guillotine device (19) where a transitory housing (23) for the container (C) is provided, to a second lowermost position, where said carriage (18) is moved backward enough to make said second movable elements (21 ) not to get in contact with said extensions (3a), in which the apices of said «V» define a small aperture (22a) sufficient to firmly hold in place the net end (2b) immediately upstream of each container (C) already disposed in its transitory housing (23);
- a station (24) for the application of the containers' supporting tapes (26) comprising a reel (25) disposed upstream of the guillotine device (19) and feeding a long tape (26a) which is maintained alongside the net (2) portion coming out of said net-carrying tube (1), the end of said tape being first fixed to the front edge (2a) of said net end (2b), and the tape (26a) being afterwards fixed and cut together with the net (2) upon each intervening on the part of said closing and cutting head (6a);
- a labelling station (29) comprising, downstream of said label-feeding unit, a chute (31 ) disposed alongside said first pair of fixed locating elements (21) and designed to simultaneously transfer two labels (30) dangling one at each side of chute (31) close to the apex ot the «V» of said fixed locating elements (21) where said closing and cutting head (6a) acts, the intervention of said head causing label (30) to be fixedly applied to eachone of said containers (C);
- a single main motor (32) supported by frame (T) to operate the longitudinal piece (4), the second movable locating elements (21) and the base carriage (18) simultaneously and in timed relationship with respect to one another.

2. An automatic apparatus according to claim 1, characterized in that said first conveyer (13) comprises two endless chains (33 and 34) that are wrapped around corresponding sprockets (35 and 36), are disposed parallelly to and alongside each other and are interconnected by a number of idler rollers (37) which are slightly larger than each container (C), and in that said second conveyer (14) comprises at least a pair of belts (38 and 39) the upper side of which is at the same level as the plane defined by the idler rollers (37), which belts are endlessly wrapped around corresponding pulleys (40 and 41) and are disposed parallelly to and alongside each other but spaced apart a greater distance than the width of the longitudinal piece (4) passing therebetween in order to carry out, by its rear end (4b), the removal of a container (C), at least the front pulleys (41 ) having a greater radius than the height or thickness of the longitudinal piece (4).

3. An automatic apparatus according to claim 1, characterized in that said main motor (32) operates said longitudinal piece (4), second movable locating elements (21 ) and base carriage (18) by means of three thrust crank mechanisms (42, 43 and 44 respectively), the exact phases of the different elements being ensured by the three corresponding cranks (42a, 43a and 44a) being offset while all of them rotating at the same angular speed, whereas the lengths of crank (42a), connecting rod (42b) and slider (42c) belonging to the first thrust crank mechanism (42), of crank (43a), connecting rod (43b) and respective slider coinciding with carriage (18), belonging to the second thrust crank mechanism (43), of crank (44a), connecting rod (44b) and slider (44c) belonging to the third thrust crank mechanism (44), are determined by the preselected spatial positions of the longitudinal piece (4), the second movable locating elements (21 ) and the base carriage (18).

4. An automatic apparatus according to claim 3, characterized in that each of said cranks (42a, 43a, 44a) is formed with discs (45, 46 and 47 respectively) the radius of which is equal to the length of the corresponding cranks.

5. An automatic apparatus according to claim 3, characterized in that said slider (42c) relating to the first thrust crank mechanism (42) of the longitudinal piece (4) is provided, at its front end, with a hinge (48) to which a rod (49) integral to the longitudinal piece (4) is articulated, the axis (48a) of said hinge being in the same horizontal plane as the axis (50a) of another hinge (50) obtained at the rear end of a supporing frame (Tₗ) for the net-carrying tube (1); a microswitch (M₁) fixed to the apparatus frame (T) being cyclically contacted by a projection (51) disposed on one of said discs (45, 46 or 47), each contact, if the microswitch (Mᵢ) is electrically activated, enabling the main motor (32) to stop at the instant in which the axis (48a) of hinge (48) and the axis (50a) of hinge (50) are coincident, in which configuration the frame (T₁) can be raised by rotating about said coinciding axes (48a, 50a) in order to allow the net-carrying tube (1) to be removed or put in place.

6. An automatic apparatus according to claim 4, characterized in that on said disc (47) relating to the second thrust crank mechanism of the movable locating elements (21 ) there is a projection (52) adapted to cyclically come in contact with a valve (53) operating a pneumatic device which sends cleaning air inside said closing and cutting head (6a) after each intervention of the latter.

7. An automatic apparatus according to claim 1, characterized in that it comprises, in the region of said guillotine device (19), a photoelectric cell (54) which, when darkened by the passage of a container (C), actuates a proximity microswitch (M₂) disposed along the path of the base carriage (18) and adapted to cause said closing and cutting head (6a) to intervene when carriage (18) is in said backward position corresponding to the second lowermost position of the second locating elements (21).

8. An automatic apparatus according to claim 1, characterized in that said transitory housing (23) comprises a set of idler rollers (23a) supported by two side flanges (55), and is vertically movable from a first uppermost position disposed at the same level as the sliding plane of containers (C) inside the net-carrying tube (1), to a second lowermost position determined by the intervention of said second movable locating elements (21), in which the longitudinal axis of container (C) supported by said set of idler rollers (23a) coincides with the axis of said small aperture (22a) defined by the intersection between said first fixed locating elements (20) and said second movable locating elements (21) at their lowermost position.

9. An automatic apparatus according to claim 8, characterized in that an idler roller chute (23b) is hinged downstream of said idler roller set (23a), said idler rollers (23b) being supported by side flanges (59) and said chute being provided, at its trailing end, with a pair of sliding rollers (60) movable within a slide along a fixed connection plane (61 ) joining the trailing end of chute (23b) to a collecting station (62) for all packaged containers.

10. An automatic apparatus according to claim 5, characterized in that frame (Tᵢ) is provided with a device (63) adapted to lock it in its lower position, said frame (T₁) being constantly submitted to an upward force applied downstream of said hinge (50) by means of a gas piston (64) integral to the lower part of the net-carrying frame (T), in order to cause the frame (T₁) to be raised by automatic rotation when a locking device (63) is disconnected.
